# EUROPÄISCHE PATENTSCHRIFT

(11) **EP 3 427 347 B1**
(45) Veröffentlichungstag und Bekanntmachung des Hinweises auf die Patenterteilung: **20.04.2022**
(21) Anmeldenummer: 17720683.6
(22) Anmeldetag: 02.05.2017
(51) Int. Cl.: H01R 13/62, H01R 13/627

(54) **ELEKTRISCHE STECKVERBINDUNG**
ELECTRICAL PLUG CONNECTION
SYSTÈME DE CONNEXION ÉLECTRIQUE

(30) Priorität: 02.06.2016 DE 102016006775
(43) Veröffentlichungstag der Anmeldung: 16.01.2019
(73) Patentinhaber: Rosenberger Hochfrequenztechnik GmbH & Co. KG, 83413 Fridolfing (DE)
(72) Erfinder: MICHELMANN, Folke, 84529 Tittmoning (DE); SCHICHL, Markus, 5201 Seekirchen (AT); WURM, Herbert, 84529 Tittmoning (DE)
(74) Vertreter: Warneke, Nicola
(86) Internationale Anmeldenummer: PCT/EP2017/000545
(87) Internationale Veröffentlichungsnummer: WO 2017/207082

(56) Entgegenhaltungen:
- EP-A1- 3 284 144
- WO-A1-2008/068241
- WO-A1-2016/166538
- DE-B3-102005 003 386
- DE-U1- 20 104 862
- US-A1- 2009 275 232

## Beschreibung

### GEBIET DER ERFINDUNG

Die vorliegende Erfindung betrifft eine elektrische Steckverbindung, ein Betriebsverfahren für eine elektrische Steckverbindung sowie einen Träger mit einer elektrischen Steckverbindung.

### TECHNISCHER HINTERGRUND

Aus der DE 20 2006 020 263 U1 ist ein elektrisches Verbindungssystem bekannt. Derartige Verbindungssysteme dienen zur Strom- und Daten- bzw. Signalübertragung und weisen hierzu in der Regel eine Vielzahl von Kontaktelementen auf, die, wenn das Verbindungssystem geschlossen ist, mit entsprechenden Gegenkontaktelementen verbunden sind. Die Kontaktelemente können in einem Stecker und die Gegenkontaktelemente in einer Buchse angeordnet sein. Zur einwandfreien Kontaktierung der Kontaktelemente mit den Gegenkontaktelementen sind in dem Stecker und in der Buchse aufeinander ausgerichtete Magnete eingesetzt. Die Magnete im Stecker und in der Buchse ziehen sich dabei gegenseitig an und sorgen dafür, dass sich der Stecker magnetisch mit der Buchse verbindet und dabei die Kontaktelemente die Gegenkontaktelemente kontaktieren. Im Regelfall sind jeweils zwei Magnete im Stecker und zwei Magnete in der Buchse vorgesehen.

Die Verwendung von Magneten und Gegenmagneten hat sich als besonders geeignet herausgestellt, um einerseits eine sichere Verbindung zwischen den Kontaktelementen und den Gegenkontaktelementen herzustellen und andererseits den Verbindungsvorgang zu erleichtern. Derartige Verbindungssysteme können innerhalb gewisser Grenzen auch selbstfindend sein.

Zwar erleichtern Magnete in einer Steckverbindung das Stecken der einzelnen Verbinder, allerdings kann es in sicherheitsrelevanten Anwendungsgebieten bzw. in Anwendungsgebieten mit mechanischen Lasten oder Vibrationen erforderlich sein die Steckverbindung zusätzlich zu sichern.

Zu diesem Zwecke sind dem Fachmann verschiedene Verriegelungsmechanismen, etwa Schrauben und Gewinde, bekannt. Beim Stecken der Steckverbinder hat sich die jedoch als aufwendig herausgestellt.

Dies ist ein Zustand, den es zu verbessern gilt.

Die DE 10 2005 003386 B3 zeigt eine elektrische Steckverbindung mit einem ersten Verbinder, einem zweiten Verbinder und einem Verriegelungsmechanismus, wobei der erste Verbinder ein erstes elektrisches Kontaktelement und wenigstens einen ersten Magneten aufweist, und wobei der zweite Verbinder ein zweites elektrisches Kontaktelement und wenigstens einen zweiten Magneten mit einer zu dem ersten Magneten umgekehrten Polarität, aufweist, wobei das erste und das zweite Kontaktelement eingerichtet sind, eine elektrische Verbindung zwischen dem ersten und dem zweiten Verbinder zur Strom-und/oder Datenübertragung herzustellen, und wobei der Verriegelungsmechanismus selbstverriegelnd ausgebildet ist.

Die US 2009/275232 A1 zeigt eine elektrische Steckverbindung.

Die WO 2008/068241 A1 zeigt eine elektrische Steckverbindung.

Die DE 201 04 862 U1 zeigt eine elektrische Steckverbindung.

### ZUSAMMENFASSUNG DER ERFINDUNG

Vor diesem Hintergrund liegt der vorliegenden Erfindung die Aufgabe zugrunde, eine verbesserte selbstfindende elektrische Steckverbindung anzugeben.

Erfindungsgemäß wird diese Aufgabe durch eine elektrische Steckverbindung mit den Merkmalen des Patentanspruchs 1 gelöst.

Im Lichte der vorliegenden Erfindung wird unter dem Begriff "verriegeln" verstanden, dass sich die Steckverbindung durch eine Undefinierte Bewegung des oder am ersten oder zweiten Verbinders oder durch eine undefinierte Krafteinwirkung auf den ersten oder zweiten Verbinder nicht lösen lässt.

Dementsprechend ist auch der Begriff "entriegeln" zu verstehen, nämlich dass eine verriegelte Verbindung sich ausschließlich durch eine definierte Krafteinwirkung auf den ersten oder zweiten Verbinder lösen lässt. Dies muss ein gesondertes direktes oder indirektes Betätigen eines Entriegelungsmechanismus nicht erfordern, sondern kann auch ein der Steckverbindung inhärenter Effekt sein.

Die der vorliegenden Erfindung zugrunde liegende Idee besteht darin, eine besonders benutzerfreundliche elektrische Steckverbindung bereitzustellen, indem die Steckverbindung Magnete aufweist, welche eine Selbstfindung der Steckverbindungen sicherstellen. Die magnetische Steckverbindung ist darüber hinaus von einem selbsttätigen Verriegelungsmechanismus gesichert.

Erfindungsgemäß weist das Verriegelungselement eine Feder auf, welche in dem ersten bzw. zweiten Verbinder angeordnet ist, wobei die Feder kreisbogenförmig ausgebildet ist.

Beispielsweise kann die Feder C-förmig ausgebildet sein. Somit lässt sich die Feder beim Verriegeln von dem Rastelement aufweiten, bis das Rastelement hinter einer Stufe der C-förmigen Feder verrastet. Alternativ kann das Rastelement auch seitlich durch die Öffnung der C-förmigen Feder eingeschoben werden, bis es hinter einer Stufe der Feder verrastet. Zum Entriegeln der Steckverbindung wird das Rastelement seitlich (in Öffnungsrichtung) aus der Öffnung der C-förmigen Feder herausgezogen bzw. herausgeschoben. Eine Aufweitung der Feder aufgrund eines Ziehens am Rastelement ist hingegen versperrt.

Alternativ ist es denkbar, die Stufe des Verriegelungselements zu hinterfedern, wodurch gleichfalls eine Aufweitung des Verriegelungselements gewährleistet wird.

Erfindungsgemäß ist das Verriegelungselement von dem Rastelement aus mehreren Schließrichtungen kommend elastisch verformbar, und das Rastelement ist von dem Verriegelungselement in genau einer Öffnungsrichtung oder Öffnungsposition freigebbar. Somit ist sichergestellt, dass sich die Steckverbindung nicht auf gleiche Weise öffnen und schließen lässt.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer bevorzugten Ausführungsform der Erfindung ist eine Verriegelung durch ein Verschieben und/oder Verdrehen des ersten bzw. zweiten Verbinders in eine vorbestimmte Öffnungsrichtung entriegelbar. Beispielsweise ist es denkbar, dass der Verbinder bzw. ein Teil des Verbinders zur Entriegelung an eine bestimmte Position gedreht werden muss. Besonders vorteilhaft ist es, wenn zur Entriegelung eine Krafteinwirkung in eine vorbestimmte Richtung, beispielsweise durch einen Zug nach unten, zu erfolgen hat.

Somit ist die Steckverbindung gegen auftretende mechanische Lasten und Vibrationen ausreichend gesichert. Des Weiteren ist die beschriebene Entriegelung besonders benutzerfreundlich, da sie für den Benutzer "blind" sowie einhändig zu lösen ist.

Gemäß einer weiteren bevorzugten Ausführungsform weist der Verriegelungsmechanismus in dem ersten bzw. zweiten Verbinder ein Verriegelungselement und in dem zweiten bzw. ersten Verbinder ein Rastelement auf, wobei das Verriegelungselement und/oder das Rastelement in einer vorgegebenen ersten Richtung federelastisch verformbar sind und in einer von der ersten Richtung verschiedenen zweiten Richtung, steif ausgebildet sind.

Auf diese Art und Weise ist sichergestellt, dass das Verrieglungselement aufgrund einer Krafteinwirkung in der zweiten Richtung absperrt und ein Öffnen der Steckverbindung nicht möglich ist. Beispielsweise ist es denkbar, dass das Verriegelungselement in einer Richtung, senkrecht zur Steckerebene (nachfolgend mit z-Richtung bezeichnet) steif ausgebildet ist und innerhalb der Steckerebene elastisch ausgebildet ist. Folglich lässt sich die Steckverbindung aus mehreren Schließrichtungen schließen, jedoch nur aus einer Richtung bzw. in eine Richtung öffnen.

Beispielsweise ist es zweckmäßig, das Verriegelungselement bzw. die Feder von oben abzuschrägen bzw. abzurunden und von unten scharfkantig auszubilden. Somit ermöglicht die Kontur des Verriegelungselements die Aufweitung der Feder aufgrund einer Krafteinwirkung von oben (Schließrichtung), wohingegen sich die Feder aufgrund einer Krafteinwirkung von unten nicht verformt.

Gemäß einer weiteren bevorzugten Ausführungsform ist der erste Verbinder mit einer ersten, geräteseitigen Leiterplatte verbunden und der zweite Verbinder ist mit einer zweiten Leiterplatte und/oder mit einem Kabel verbunden. Auf diese Weise verbindet die erfindungsgemäße elektrische Steckverbindung ein elektrisches Gerät mit einem Kabel zur Strom-/ Datenübertragung. Alternativ kann eine Verbindung auch zwischen zwei Leiterplatten hergestellt werden, indem die zweite Leiterplatte mit einem Energiespeicher oder Datenträger verbunden ist.

Gemäß einer weiteren bevorzugten Ausführungsform ist das erste Kontaktelement als wenigstens ein Kontaktstreifen und/oder das zweite Kontaktelement als wenigstens ein Kontaktstift oder wenigstens ein gebogener Kontakt ausgebildet. Die genannten Kontaktelemente besonders langlebig und kostengünstig zu fertigen.

Gemäß einer weiteren bevorzugten Ausführungsform weisen das erste und zweite Kontaktelement jeweils mehrere Kontaktelemente auf, welche horizontal versetzt zueinander, insbesondere nicht hintereinander, angeordnet sind. Diese Anordnung gewährleistet eine gleichmäßige Abnutzung der Kontaktelemente und verlängert somit die Lebensdauer der Steckverbindung.

Gemäß einer weiteren bevorzugten Ausführungsform weisen der erste Verbinder und der zweite Verbinder jeweils Führungselemente zur Führung des ersten bzw. zweiten Verbinders in Öffnungsrichtung auf. Die Führungselemente verhindern ein Verkanten der beiden Verbinder und erleichtern somit die Bedienung. Somit ist sichergestellt, dass ein Benutzer die Steckverbindung sicher mit einer Hand entriegeln kann.

Besonders zweckmäßig ist das Anbringen der erfindungsgemäßen Steckverbindung an einem am Körper tragbaren Träger. Der Träger kann beispielsweise an einem Helm angebracht sein. Somit lassen sich elektrische Geräte, etwa Stirnlampen, Kameras oder dergleichen besonders einfach und sicher an einem Helm anbringen.

Der Träger ist insbesondere als Träger für chirurgische Elektroapparate geeignet. Operateure tragen beispielsweise häufig metallische "Stirnbänder", an welchen elektrische Apparate, etwa Operationslampen, Operationsmikroskope oder Kameras, angebracht sind.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: einen ersten Verbinder und einem zweiten Verbinder gemäß einer erfindungsgemäßen Ausführungsform, unmittelbar vor dem Herstellen einer elektrischen Steckverbindung;
- Fig. 2: eine perspektivische Ansicht einer elektrischen Steckverbindung gemäß einer erfindungsgemäßen Ausführungsform;
- Fig. 3: eine perspektivische Ansicht eines nicht erfindungsgemäßen ersten Verbinders;
- Fig. 4: eine perspektivische Ansicht einer gemäß weiteren einer erfindungsgemäßen Ausführungsform elektrischen Steckverbindung während dem Öffnen;
- Fig. 5: eine perspektivische Ansicht eines erfindungsgemäßen zweiten Verbinders gemäß einer ersten Ausführungsform;
- Fig. 6: eine perspektivische Ansicht eines erfindungsgemäßen zweiten Verbinders gemäß einer zweiten Ausführungsform;
- Fig. 7: eine perspektivische Unteransicht eines ersten Verbinders und eines zweiten Verbinders gemäß einer weiteren erfindungsgemäßen Ausführungsform, unmittelbar vor dem Herstellen einer elektrischen Steckverbindung;
- Fig. 8: eine perspektivische Ansicht eines ersten Verbinders und eines zweiten Verbinders gemäß einer weiteren erfindungsgemäßen Ausführungsform.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

### BESCHREIBUNG VON AUSFÜHRUNGSBEISPIELEN

Die Zeichnungen werden im Folgenden zusammenhängend und übergreifend beschrieben.

Figur 1 zeigt eine perspektivische Ansicht einer erfindungsgemäßen elektrischen Steckverbindung 100 während dem Schließen. Die Steckverbindungen 100 weist einen ersten Verbinder 101, einen zweiten Verbinder 201 und einem Verriegelungsmechanismus (107, 109, 207) auf.

Der erste Verbinder 101 kann beispielsweise auf einer Leiterplatte montiert werden. Der zweiten Verbinder weist eine Leiterplatte 209, welche als Datenspeicher dient, auf. Zur Strom-und Datenübertragung zwischen den beiden Verbindern 101, 201 weisen diese Kontaktelemente 103, 203 auf.

Die Steckverbindung 100 ist selbstfindend ausgebildet. Zu diesem Zwecke weisen die Verbinder 101, 201 jeweils einen Magneten 105, 205 auf.

In Figur 1 wird die Steckverbindung in Richtung (-)z geschlossen. Die Steckverbindung kann jedoch in Richtung +z nicht geöffnet werden.

Figur 2 zeigt eine elektrische Steckverbindungen 100 gemäß Figur 1 in einem geschlossenen Zustand. Es ist dargestellt, dass die elektrische Steckverbindungen 100 einen besonders kompakte Form sowie homogene Geometrie aufweist. Somit sind im geschlossenen Zustand lediglich die Gehäuse 115, 215 der beiden Verbinder 101, 201 sowie mögliche Leiterplatten- oder Kabelanschlüsse der Verbinder zugänglich. Die glatte, ebene Beschaffenheit verhindert die Ansammlung von Schmutz oder Keimen auf der Oberfläche des Steckverbinders. Zudem ist der Steckverbinder besonders einfach zu reinigen bzw. zu sterilisieren. Die kompakte Form ist somit hinsichtlich hygienischer Aspekte besonders vorteilhaft.

In Figur 2 ist der zweite Verbinder 201 über einen Kabelanschluss (nicht dargestellt) mit einem Kabel zur Strom- und Datenübertragung verbindbar.

In Figur 3 ist ein erste Verbinder 101, der nicht erfindungsgemäß ist, in einer schematischen Perspektivansicht dargestellt. Der Verbinder 101a umfasst ein elektrisches Kontaktelement 103 mit mehreren gestanzten Kontaktstreifen 111. Ein Magnet 105 (nicht dargestellt) befindet sich unter dem Kontaktelement 103 und wird von diesem verdeckt.

Der Verbinder 101 in Figur 3 umfasst ein im Wesentlichen steif ausgebildetes Verriegelungselement 107. Das Verriegelungselement 107 weist eine Nut 117 auf, durch welche ein Rastelement eines zweiten Verbinders herausgeschoben (und hineingeschoben) werden kann. In Figur 3 ist dargestellt, dass das Verriegelungselement 107 von einer Vertiefung des Gehäuses 115 begrenzt ist. Die Begrenzung verleiht dem Verriegelungselement 107 eine Steifigkeit und verhindert ein Aufweiten des Verriegelungselements 107.

Das Verriegelungselement 107 weist an seiner Oberseite abgeschrägte Seitenflächen 119 auf. Aufgrund einer Krafteinwirkung bzw. Druck von oben geben die angeschrägten Seitenflächen nach unten etwas nach. Die Seitenflächen an der Innenseite der Nut 117 sind rechtwinklig ausgebildet, derart dass ein Rastelement eines zweiten Verbinders mit dem Verriegelungselement 107a auf Zug von oben bzw. in z-Richtung verkantet.

Des Weiteren weist der Verbinder 101 in Figur 3 mehrere Führungselemente 113 auf. Die Führungselemente 113 führen den ersten bzw. zweiten Verbinder während dem Öffnen der Steckverbindungen. Somit verhindern die Führungselemente 113 ein Verkanten während des Öffnens des zweiten Verbinders in dem Verriegelungselement 117, indem das Rastelement des zweiten Verbinders während dem Öffnen von den Führungselementen 113 seitlich bzw. in y-Richtung aus dem Verriegelungselement 107 aufgrund einer Krafteinwirkung herausgeführt wird.

Figur 4 zeigt die Steckverbindung 100 während des Öffnens, indem ein Benutzer den ersten Verbinder 101 in Y-Richtung, gegen den zweiten Verbinder 201 verschiebt.

Die Figuren 5 und 6 zeigen jeweils einen zweiten Verbinder 201 mit elektrischen Kontaktelementen 203. In Figur 5 sind die elektrischen Kontaktelemente 203 als Kontaktstifte 211 ausgebildet. In Figur 6 sind die elektrischen Kontaktelemente 203 als gestanzte, gebogene Kontakte 212 ausgebildet. Um die Kontaktelemente 211, 212 herum ist ein C-förmiges Rastelement 207 ausgebildet. Unterhalb des Rastelements 207 ist ein halbringförmiger Magnet 205 angeordnet.

Bezugnehmend auf Figur 3 wurde vorstehend bereits erläutert, dass das Verriegelungselement 107 des Verbinders 101a in Figur 3 im Wesentlichen steif ausgebildet ist. Dementsprechend ist das C-förmigen Rastelement 207 federelastisch verformbar, der Art das eine Steckverbindung nicht ausschließlich durch seitliches einschieben des zweiten Verbinders in den ersten Verbinder hergestellt werden kann, sondern auch durch ein Zusammenstecken von oben bzw. unten. Zu diesem Zwecke ist das C-förmige Rastelement 207 derart hinterfedert, dass sich dieses aufgrund einer Krafteinwirkung von oben nach innen verformen kann. Somit bildet das Rastelement 207 eine Feder.

Die Hinterfederung des Rastelements 207 ist in den Figuren 5 und 6 nicht dargestellt. Eine zweckmäßige Hinterfederung kann durch eine flexible Befestigung vor einem Hohlraum oder beispielsweise vor einem komprimierbaren Elastomerschaum erfolgen.

Um das Zusammenstecken der Steckverbindung zu erleichtern, weist das Rastelement 207 an seiner zur Schnittstelle gerichteten Oberseite abgeschrägte Oberflächen auf. Um zu verhindern, dass sich eine Steckverbindung aufgrund eines Zugs löst, ist das Rastelement 207 an seiner Unterseite rechtwinklig ausgebildet.

Beide Verbinder 201 sind mit einem ersten Verbinder 101, beispielsweise gemäß Figur 3, kompatibel. Dementsprechend weisen die Verbinder 201 zu den Führungselementen 113 korrespondierende Führungselemente 213 auf.

Es versteht sich, dass die Wahl der Kontaktelemente nicht auf eine bestimmte erfindungsgemäße Ausführungsform bzw. auf den ersten oder zweiten Verbinder beschränkt ist, sondern beliebig kombiniert werden kann.

Die Figuren 7 und 8 zeigen eine weitere alternative Ausführungsform der vorliegenden Erfindung. In den Figuren 7 und 8 ist jeweils ein erster Verbinder 101 sowie ein zweiter Verbinder 201 dargestellt. Die Verbinder 101 und 201 unterscheiden sich von den Verbindern 101, 201 durch ihr Rastelement 207 sowie Verriegelungselement 107.

In den Figuren 7 und 8 ist zu erkennen, dass das Verriegelungselement 107 teilweise in einer Ausnehmung 119 angeordnet ist. Somit lässt sich das Verriegelungselement 107 107c aufgrund einer Krafteinwirkung von oben während dem Zusammenstecken der Steckverbindung durch das Rastelement 207 aufweiten. Um das Aufweiten des Verriegelungselements 107 zu erleichtern, weisen das Verriegelungselement 107 sowie das Rastelement 207 an ihrer Oberseite abgeschrägte Oberflächen auf.

Aufgrund der ausreichenden federelastische Eigenschaften des Verriegelungselements 107 ist das Rastelement 207 im Wesentlichen steif und ohne federelastische Eigenschaften ausgebildet.

In den Figuren 7 und 8 ist das Verriegelungselement 107 von einer C-förmigen Grundstruktur. Auf der Innenseite der C-förmigen Grundstruktur sind weitere kreisbogenförmige Elemente angeordnet. Wenngleich dies in den Figuren nicht dargestellt ist, ist es denkbar, die kreisbogenförmigen Elemente zu hinterfedern, ähnlich wie dies in den Figuren 5 und 6 bezüglich des C-förmigen Rastelements 207 beschrieben wurde.

In Figur 7 ist zudem dargestellt, dass der halbkreisförmige Magnet 205 durch einen Magnetteller 206 verstärkt wird. Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

### Bezugszeichenliste

- 100: elektrische Steckverbindung
- 101: erster Verbinder gemäß einer allgemeinen Ausführungsform
- 103: Kontaktelement
- 105: Magnet
- 107: Verriegelungselement
- 109: Feder
- 111: Kontaktstreifen
- 113: Führungselemente
- 115: Gehäuse
- 117: Nut
- 119: Ausnehmung
- 201: zweiter Verbinder gemäß einer allgemeinen Ausführungsform
- 203: Kontaktelement
- 205: Magnet
- 206: Magnetteller
- 207: Rastelement
- 208: Feder
- 209: Leiterplatte
- 211: Kotanktstift
- 212: gebogener Kontakt
- 213: Führungselemente
- 215: Gehäuse

## Patentansprüche

1. Elektrische Steckverbindung (100) mit einem ersten Verbinder (101), einem zweiten Verbinder (201) und einem Verriegelungsmechanismus (107, 109, 207), wobei unter Verriegelung verstanden wird, dass sich die Steckverbindung durch eine undefinierte Bewegung des oder am ersten oder zweiten Verbinders oder durch eine undefinierte Krafteinwirkung auf den ersten oder zweiten Verbinder nicht lösen lässt,
wobei der erste Verbinder ein erstes elektrisches Kontaktelement (103) und wenigstens einen ersten Magneten (105) aufweist, und
wobei der zweite Verbinder ein zweites elektrisches Kontaktelement (203) und wenigstens einen zweiten Magneten (205) mit einer zu dem ersten Magneten umgekehrten Polarität, aufweist,
wobei das erste und das zweite Kontaktelement eingerichtet sind, eine elektrische Verbindung zwischen dem ersten und dem zweiten Verbinder zur Strom- und/oder Datenübertragung herzustellen, und
wobei der Verriegelungsmechanismus selbstverriegelnd ausgebildet ist und der Verriegelungsmechanismus ein Verriegelungselement mit einer Feder (109) aufweist, welche in dem ersten bzw. zweiten Verbinder angeordnet ist, **dadurch gekennzeichnet,**
**dass** die Feder kreisbogenförmig ausgebildet ist,
und **dass** das Verriegelungselement von einem Rastelement (207) in dem zweiten bzw. ersten Verbinder aus mehreren Schließrichtungen kommend elastisch verformbar ist, und das Rastelement von dem Verriegelungselement in genau einer Öffnungsrichtung oder Öffnungsposition freigebbar ist.

2. Elektrische Steckverbindung nach Anspruch 1, wobei eine Verriegelung durch ein Verschieben und/oder Verdrehen des ersten bzw. zweiten Verbinders in eine vorbestimmte Öffnungsrichtung (y) entriegelbar ist.

3. Elektrische Steckverbindung nach einem der vorstehenden Ansprüche, wobei das Verriegelungselement und/oder das Rastelement in einer vorgegebenen ersten Richtung federelastisch verformbar sind und in einer von der ersten Richtung verschiedenen zweiten Richtung (z), steif ausgebildet sind.

4. Elektrische Steckverbindung nach einem der vorstehenden Ansprüche, wobei der erste Verbinder mit einer Leiterplatte verbunden ist und der zweite Verbinder mit einer Leiterplatte (209) und/oder mit einem Kabel verbunden ist.

5. Elektrische Steckverbindung nach einem der vorstehenden Ansprüche, wobei das erste Kontaktelement (111) als wenigstens ein Kontaktstreifen und/oder das zweite Kontaktelement als wenigstens ein Kontaktstift (211) oder wenigstens ein gebogener Kontakt (212) ausgebildet ist.

6. Elektrische Steckverbindung nach einem der vorstehenden Ansprüche, wobei das erste und zweite Kontaktelement jeweils mehrere Kontaktelemente aufweisen, welche horizontal versetzt zueinander, insbesondere nicht hintereinander, angeordnet sind.

7. Elektrische Steckverbindung nach einem der vorstehenden Ansprüche, wobei der erste Verbinder und der zweite Verbinder jeweils Führungselemente (113, 213) zur Führung des ersten bzw. zweiten Verbinders in Öffnungsrichtung aufweist.

8. Träger mit wenigstens einer elektrischen Steckverbindung (100) nach einem der Ansprüche 1 bis 7, wobei der Träger an einem Körper tragbar ist und insbesondere als Stirn- oder Armring ausgebildet ist.

9. Träger nach Anspruch 8, wobei ein chirurgischer Apparat über die elektrische Steckverbindung an dem Träger anbringbar ist.

## Claims

1. An electrical plug connection (100) having a first connector (101), a second connector (201) and a locking mechanism (107, 109, 207), wherein locking is understood to mean that the plug connection cannot be released by an undefined movement of or on the first or second connector or by an undefined force applied to the first or second connector,
wherein the first connector has a first electrical contact element (103) and at least one first magnet (105), and
wherein the second connector has a second electrical contact element (203) and at least one second magnet (205) with an opposite polarity to the first magnet,
wherein the first and the second contact element are configured to establish an electrical connection between the first and the second connector for power and/or data transmission, and
wherein the locking mechanism is designed to be self-locking and the locking mechanism has a locking element with a spring (109), which is arranged in the first or second connector, **characterized in**
**that** the spring is designed in the shape of a circular arc,
and **that** the locking element is elastically deformable coming from a plurality of closing directions by a latching element (207) in the second or first connector, and the latching element can be released from the locking mechanism in exactly one opening direction or opening position.

2. The electrical plug connection according to claim 1, wherein a lock can be unlocked by displacing and/or rotating the first or second connector into a predetermined opening direction (y).

3. The electrical plug connection according to any one of the preceding claims, wherein the locking element and/or the latching element are resiliently deformable in a predetermined first direction and are designed to be rigid in a second direction (z) different from the first direction.

4. The electrical plug connection according to any one of the preceding claims, wherein the first connector is connected to a printed circuit board and the second connector is connected to a printed circuit board (209) and/or to a cable.

5. The electrical connection according to any one of the preceding claims, wherein the first contact element (111) is designed as at least one contact strip and/or the second contact element as at least one contact pin (211) or at least one curved contact (212).

6. The electrical plug connection according to any one of the preceding claims, wherein the first and second contact element in each case have a plurality of contact elements, which are offset horizontally with respect to each other, in particular are not arranged one behind the other.

7. The electrical plug connection according to any one of the preceding claims, wherein the first connector and the second connector in each case have guide elements (113, 213) for guiding the first or second connector in the opening direction.

8. A carrier having at least one electrical plug connection (100) according to any one of claims 1 to 7, wherein the carrier can be worn on a body and is designed in particular as a head- or arm ring.

9. The carrier according to claim 8, wherein a surgical apparatus can be attached to the carrier via the electrical plug connection.

## Revendications

1. Connexion électrique enfichable (100) avec un premier connecteur (101), un deuxième connecteur (201) et un mécanisme de verrouillage (107, 109, 207), dans lequel, par verrouillage, on entend que la connexion enfichable ne se laisse pas détacher par un mouvement indéfini du ou au niveau du premier ou du deuxième connecteur ou par l'application d'une force indéfinie sur le premier ou le deuxième connecteur,
dans laquelle le premier connecteur comprend un premier élément de contact électrique (103) et au moins un premier aimant (105) et
dans laquelle le deuxième connecteur comprend un deuxième élément de contact (203) et au moins un deuxième aimant (205) avec une polarité inversée par rapport au premier aimant,
dans laquelle les premier et deuxième éléments de contact sont conçus pour établir une liaison électrique entre les premier et deuxième connecteurs pour la transmission de courant et/ou de données et
dans laquelle le mécanisme de verrouillage est conçu de manière autoverrouillante et le mécanisme de verrouillage comprend un élément de verrouillage avec un ressort (109) qui est disposé dans le premier respectivement le deuxième connecteur, **caractérisée en ce que** le ressort présente la forme d'un arc de cercle et **en ce que** l'élément de verrouillage peut être déformé par un élément d'encliquetage (207) dans le deuxième respectivement le premier connecteur à partir de plusieurs directions de fermeture et l'élément d'encliquetage peut être libéré de l'élément de verrouillage dans exactement une direction d'ouverture ou position d'ouverture.

2. Connexion électrique enfichable selon la revendication 1, dans laquelle un verrouillage peut être déverrouillé par un déplacement et/ou une rotation du premier respectivement du deuxième connecteur dans une direction d'ouverture (y) prédéterminée.

3. Connexion électrique enfichable selon l'une des revendications précédentes, dans laquelle l'élément de verrouillage et/ou l'élément d'encliquetage peuvent être déformés de manière élastique dans une première direction prédéterminée et sont conçus de manière rigide dans une deuxième direction (z) différente de la première direction.

4. Connexion électrique enfichable selon l'une des revendications précédentes, dans laquelle le premier connecteur est relié avec un circuit imprimé et le deuxième connecteur est relié avec un circuit imprimé (209) et/ou avec un câble.

5. Connexion électrique enfichable selon l'une des revendications précédentes, dans laquelle le premier élément de contact (111) est conçu comme au moins une bande de contact et/ou le deuxième élément de contact est conçu comme au moins une broche de contact (211) ou au moins un contact coudé (212).

6. Connexion électrique enfichable selon l'une des revendications précédentes, dans laquelle les premier et deuxième éléments de contact comprennent chacun plusieurs éléments de contact, qui sont disposés de manière décalée horizontalement les uns par rapport aux autres, plus particulièrement pas disposés les uns derrière les autres.

7. Connexion électrique enfichable selon l'une des revendications précédentes, dans laquelle le premier connecteur et le deuxième connecteur comprennent chacun des éléments de guidage (113, 213) pour le guidage du premier respectivement du deuxième connecteur dans la direction d'ouverture.

8. Support avec au moins une connexion électrique enfichable (100) selon l'une des revendications 1 à 7, dans lequel le support peut être supporté au niveau d'un corps et plus particulièrement est conçu comme un anneau frontal ou un bracelet.

9. Support selon la revendication 8, dans lequel un appareil chirurgical peut être posé sur le support par l'intermédiaire de la connexion électrique enfichable.
